# EUROPÄISCHE PATENTSCHRIFT

(11) **EP 0 062 025 B1**
(45) Veröffentlichungstag und Bekanntmachung des Hinweises auf die Patenterteilung: **28.11.1984**
(21) Anmeldenummer: 82890013.4
(22) Anmeldetag: 27.01.1982
(51) Int. Cl.: B21C 47/02, B21D 1/05, B65H 23/34

(54) **Anlage zum Aufwickeln gerichteter Blechbänder**
Device for winding straightened steel strips
Appareil pour enrouler des bandes redressées de tôle

(30) Priorität: 26.03.1981 AT 1404/81
(43) Veröffentlichungstag der Anmeldung: 06.10.1982
(73) Patentinhaber: VOEST-ALPINE Aktiengesellschaft, A-4010 Linz (AT)
(72) Erfinder: Weinzinger, Hans Jörg, A-4020 Linz (AT); Pichler, Rudolf, A-4020 Linz (AT)
(74) Vertreter: Hübscher, Gerhard, Dipl.-Ing.

## Beschreibung

Die Erfindung bezieht sich auf eine Anlage zum Aufwickeln gerichteter Blechbänder zu Bunden mit einer einem Aufwickelhaspel vorgeordneten Streckbiegevorrichtung, die aus zwei Spannrollensätzen für das zu richtende Band und aus einer wenigstens zwei Biegerollen nachgeordneten Richtrolle zwischen den Spannrollensätzen besteht, sowie mit einer Regelungseinrichtung, die an einem dem auslaufseitigen Spannrollensatz nachgeordneten Istwertgeber für die Amplituden von Bandquerkrümmungen angeschlossen ist und einen Stelltrieb zur Richtrollenanstellung steuert.

Blechbänder, die nach einem Richtvorgang plan sind, werden beim Aufwickeln auf einem Haspel in Abhängigkeit vom jeweiligen Wickeldurchmesser, von den Werkstoffeigenschaften und vom Bandzug einer Biegebelastung unterworfen, die eine Verlagerung der nach dem Richtvorgang in der Bandmitte liegenden Nullinie der Eigenspannungen des Bandes bewirkt, was eine Bandlängskrümmung nach dem Abwickeln des Bandes zur Folge hat und ein neuerliches Richten vor der Weiterverarbeitung erfordert. Zu diesem Zweck ist es bekannt (DE-C-908 004), dem Aufwickelhaspel eine Biegerolle oder -trommel nachzuordnen, um die das Band beim Abwickeln gegensinnig zur Krümmung beim Aufwickeln gebogen wird. Damit kann allerdings die sich mit dem Wickelradius ändernde Wickelkrümmung nicht berücksichtigt werden.

Zur Berücksichtigung der unterschiedlichen Wickelkrümmung ist es bei in Rollen gelagerten Fotopapieren bekannt (US-A-3 806 574), die Fotopapierrolle zunächst auf eine Zwischenrolle umzuwickeln, um das Fotopapier von der Zwischenrolle gegensinnig aufrollen zu können, bevor es für die Weiterverarbeitung abgewickelt und beschnitten wird. Durch das zweimalige Umwickeln wird erreicht, daß beim gegensinnigen Aufwickeln die bei der Vorratsrolle außen liegenden Windungen wieder außen zu leigen kommen, so daß die gegensinnige Krümmung auf den jeweiligen Krümmungsradius abgestellt ist. Das zweimalige Umwickeln erhöht jedoch den Richtaufwand erheblich.

Um dünne Blechstreifen so zu richten, daß sie nach dem Richtvorgang Rollen- oder Röhrenform annehmen, ist es bekannt (DE-A-1 452 834), Biegerollen einzusetzen, deren Durchmesser in Banddurchlaufrichtung zunimmt. Zur Abstützung dieser Biegerollen dient eine Stützwalze, so daß den gerichteten Blechstreifen eine bleibende Krümmung erteilt wird. Ist eine solche Krümmung unerwünscht, so kann den Biegerollen eine zusätzliche Biegerolle vorgelagert werden, die den zu richtenden Blechstreifen eine gegensinnige Krümmung erteilt. Ein in dieser Weise gerichtetes Band muß jedoch nach dem Aufwickeln zu einem Bund neuerlich gerichtet werden.

Zum Aufwickeln der Streifen eines längsgeteilten Blechbandes auf eine gemeinsame Wickeltrommel ist es bekannt (FR-A-1 468 856), die unter einer Schlingenbildung spannungslos zur Wickeltrommel geführten bandstreifen durch eine Bremseinrichtung laufen zu lassen, bevor sie über-zwei Führungsrollen zur Wickeltrommel gelangen. Diese Führungsrollen schließen einen S-förmigen Bandverlauf ein, was jedoch keinen Einfluß auf die nachfolgende Krümmung der Bandstreifen hat, weil dadurch die Nullinie der Eigenspannungen nicht verschoben wird.

Zum Richten eines welligen Bandes müssen die neben den Bandwellen verlaufenden Fasern auf die Länge der Fasern des Wellenbauches gestreckt werden. Die Längendifferenz zwischen den Fasern im Wellenbereich und im nicht gewellten Bereich des Bandes bestimmt somit den für die Planheit eines Bandes erforderlichen, geringsten Streckgrad. Um das Band nicht mit einem an die größte Welligkeit angepaßten Streckgrad richten zu müssen, kann der Streckgrad zwischen zwei Spannrollensätzen entsprechend der jeweiligen Bandwelligkeit gesteuert werden (AT-B-358 900). Der sich ändernde Streckgrad bedingt allerdings eine Verlagerung der Nullinie der verbleibenden Eigenspannungen des Bandes, so daß die damit verbundene Längskrümmung des Bandes ausgeregelt werden muß. Zu diesem Zweck wird die zum Ausgleichen solcher Krümmungen den Biegerollen nachgeordnete Richtrolle über einen Stelltrieb über eine Regelungseinrichtung angestellt, der der Istwert der erfaßbaren Bandquerkrümmungen über einen Istwertgeber zugeleitet wird. Da die sich bei einem unter einer Zugspannung stehenden Band ausbildende Querkrümmung von der sich bei einem freien Rückfedern des Bandes einstellenden Lägskrümmung abhägt, kann über die Amplitudenerfassung der Bandquerkrümmung die Längskrümmung ausgeregelt werden. Diese Ausregelung hat aber ein ebenes Band zur Folge, das beim Aufwickeln eine neuerliche Verschiebung der Nullinie der Eigenspannungen erfährt.

Der Erfindung liegt somit die Aufgabe zugrunde, ein Nachrichten von zu Bunden aufgewickelten, gerichteten Blechbändern zu vermeiden, ohne beim Abwickeln der Blechbänder Längskrümmungen in Kauf nehmen zu müssen.

Ausgehend von einer Vorrichtung der eingangs geschilderten Art löst die Erfindung die gestellte Aufgage dadurch, daß die Regelungseinrichtung mit einem zusätzlichen Rechner als Sollwertgeber wirkverbunden ist, der zum Ausgleich der beim Aufwickeln des Bandes auf dem Aufwickelhaspel auftretenden Wickelkrümmungen gegensinnige Längskrümmungen aus dem sich ändernden Wickeldurchmesser unter Berücksichtigung der Werkstoffeigenschaften und des Bandzuges programmbedingt ermittelt und die diesen gegensinnigen Längskrümmungen zugehörigen Querkrümmungen des Bandes als Sollwert ausgibt.

Da zufolge dieser Maßnahmen das aufzuwickelnde Band vorgebogen wird, wobei die Nullinie der nach dem Richtvorgang verbleibenden Eigenspannungen in einem solchen Maß aus der Bandmitte verlagert wird, daß die beim Aufwickeln des Bandes auftretende Biegung die Nullinie dieser Eigenspannungen wieder in die neutrale Bandzone zurückverlagert wird, wird nach dem Abwickeln des Blechbundes ein planes Band erhalten, das keinem nachträglichen Richtvorgang unterworfen werden muß. Dies wird dadurch erreicht, daß durch eine entsprechende Sollwertvorgabe die Richtrollenanstellung durch ein Ausregeln der jeweiligen Soll-Istwertdifferenz in Abhängigkeit von dem jeweiligen Wickeldurchmesser gesteuert wird. Diese Abhängigkeit wird vom Rechner berücksichtigt, wobei der jeweilige Wickerdurchmesser über eine entsprechende Meßeinrichtung vorgegeben kann. Selbstverständlich muß auch der Einfluß der Werkstoffeigenschaften des Bandes und des Bandzuges beobachtet werden. Da die mathematischen Zusammenhänge dieser Größen nur auf vereinfachten Modellvorstellungen beruhen, wird üblicherweise eine entsprechende Korrektur auf Grund von empirischen Werten notwendig werden, was durch ein geeignetes Rechnerprogramm ohne weiteres berücksichtigt werden kann.

In der Zeichnung ist der Erfindungsgegenstand beispielsweise dargestellt, und zwar wird eine erfindungsgemäße Anlage zum Aufwickeln gerichteter Blechbänder in einem schematischen Blockschaltbild gezeigt.

Die Streckbiegevorrichgtung gemäß der Zeichnung besteht aus zwei Spannrollensätzen 1 und 2, zwischen denen zwei Biegerollen 3 und eine nachgeschaltete Richtrolle 4 vorgesehen sind. Die zwischen den Spannrollensätzen 1 und 2 auf das Band 5 aufzubringende Zugspannung wird über die Antriebe 6 und 7 der Spannrollensätze 1 und 2 gestuert, wobei die Ein- und Auslaufgeschwindigkeit des Bandes 5 über Meßrollen 8 erfaßt und einem Istwertgeber 9 zugeführt werden, der aus der Geschwindigkeitsdifferenz den Istwert für den Streckgrad des Bandes ableitet. Dieser Istwert des Streckgrades wird dem Regler 10 zugeführt, der die Antriebe 6 und 7 in Abhängigkeit von einer Soll-Istwerdifferenz ansteuert. Der Sollwert für den Streckgrad kann dabei als konstanter Wert vorgegeben sein oder in Abhängigkeit von der jeweiligen Bandwelligkeit auf das notwendige Mindestmaß beschränkt werden, was die Sollwertvorgabe als Führungsgröße notwendig macht.

Um die Lage der Nullinie der nach dem Richtvorgang im Band verbleibenden Eigenspannungen bezüglich der neutralen Bandzone beeinflussen zu können, ist für die Anstellung der Richtrolle 4 ein Stelltrieb 11 vorgesehen, der im Ausführungsbeispiel als hydraulischer Zylinder ausgebildet ist. Die Beaufschlagung dieses Stelltriebes 11 kann über ein Ventil 12 gesteuert werden, das beispielsweise über eine magnetische Betätigungseinrichtung 13 verstellt werden kann, und zwar über eine Regelungseinrichtung 14, die einerseits an einen dem auslaufseitigen Spannrollensatz 2 nachgeordneten Istwertgeber 15 für die Amplituden von Bandquerkrümmungen und anderseits an einen Rechner 16 als Sollwertvorgabe angeschlossen ist.

Der Istwertgeber 15 weist zwei Auflagerollen 17 für das Band 5 auf, zwischen denen mehrere über die Bandbreite verteilte Elektromagnete 18 angeordnet sind. Über diese Elektromagnete 18 werden etwa senkrecht auf die Bandoberfläche stehende Kräfte auf das Band ausgeübt, wobei der dadurch bedingte Durchhang zwischen den beiden Auflagerollen 17 den Luftspalt zwischen dem Band 5 und den Magneten 18 bestimmt, so daß über die Spannung der Erregerwicklung die unterschiedliche Ablenkweite des Bandes und damit die Amplitude der Bandwellen ermittelt werden kann. Damit nun bei einem Aufwickeln des gerichteten Blechbandes 5 auf einem nachfolgenden Aufwickelhaspel durch die damit verbundene Biegung des Bander die Nulllinie der Eigenspannungen des Bandes nicht aus der neutralen Bandzone verlagert werden können, muß die Nullinie der Eigenspannungen vor dem Aufwickeln des Bandes um ein entsprechendes Maß im Gegensinn gegenüber der neutralen Bandzone verlagert werden, indem dem Band eine zur Wickelkrümmung gegensinnige Längskrümmung erteilt wird, und zwar über die Richtrolle 4. Da die Längskrümmung eines unter einer Zugspannung stehenden Bandes nicht erfaßt werden kann, die Längskrümmung aber eine Querkrümmung zur Folge hat, kann die beim freien Rückfedern des Bandes auftretende Längskrümmung lediglich über die Querkrümmung erfaßt werden. Die Richtrolle 4 muß demnach jeweils so angestellt werden, daß über den Istwertgeber 15 die gewünschte Querkrümmung angezeigt wird. Diese von der Längskrümmung abhängige Querkrümmung des Bandes kann bei bekannten Werkstoffeigenschaften und vorgegebenem Bandzug vom jeweiligen Wickeldurchmesser abgeleitet werden. Dies wird im Rechner 16 durchgeführt, dem die erforderlichen Daten über einen Eingang 19 vorgegeben werden und der aus diesen vorgegebenen Werten gemäß dem festgelegten Programm den jeweilighen Sollwert der Bandquerkrümmung in Abhängigkeit von dem sich laufend ändernden Wickeldurchmesser des Haspels der Regelungseinrichtung 14 vorgibt. Aus einem Soll-Istwertvergleich kann somit die erforderliche Richtrollenanstellung geregelt werden.

Da das Band 5 nach dem Richtvorgang nicht plan ist, sondern eine Längskrümmung erhalten hat, kann durch die gegensinnige Längskrümmung erhalten hat, kann durch die gegensinnige Längskrümmung beim Aufwickeln des Bandes die damit verbundene Verlagerung der Nullinie der Eigenspannungen des Bandes aufgehoben werden, so daß die Nullinie der Eigenspannungen mit der Bandmitte zusammenfällt. Das in einer solchen Weise behandelte Band läuft daher nach seinem Abwickeln plan aus und braucht nicht nachgerichtet zu werden.

## Patentansprüche

Anlage zum Aufwickeln gerichteter Blechbänder (5) zu Bunden mit einer einem Aufwickelhaspel vorgeordneten Streckbiegevorrichtung, die aus zwei Spannrollensätzen (1, 2) für das zu richtende Band (5) und aus einer wenigstens zwei Biegerollen (3) nachgeordneten Richtrolle (4) zwischen den Spannrollensätzen (1, 2) besteht, sowie mit einer Regelungseinrichtung (14), die an einem dem auslaufseitigen Spannrollensatz (2) nachgeordneten Istwertgeber (15) für die Amplituden von Bandquerkrümmungen angeschlossen ist und einen Stelltrieb (11) zur Richtrollenanstellung steuert, dadurch gekennzeichnet, daß die Regelungseinrichtung (14) mit einem zusätzlichen Rechner (16) als Sollwertgeber wirkverbunden ist, der zum Ausgleich der beim Aufwickeln des Bandes (5) auf dem Aufwickelhaspel auftretenden Wickelkrümmungen gegensinnige Längskrümmungen aus dem sich ändernden Wickeldurchmesser unter Berücksichtigung der Werkstoffeigenschaften und des Bandzuges programmbedingt ermittelt und die diesen gegensinnigen Längskrümmung zugehörigen Querkrümmungen des Bandes (5) als Sollwert ausgibt.

## Claims

A plant of winding levelled metal strip (5) into coils, comprising a stretching, bending and levelling apparatus including two sets of tensioning rollers (1, 2) for the strip (5) to be levelled and a levelling roller (4) which is disposed between the sets of tensioning rollers (1, 2) and succeeds at least two bending rollers (3), which plant further comprises a controller (14), which is connected to an actual value signal generator (15), which succeeds the last set of tensioning rollers (2) and serves to detect the amplitude of transverse curvatures in the strip, said controller controlling an actuator (11) for adjusting the levelling roller or rollers, characterized in that the controller (14) is connected to a set point signal generator, which consists of a computer (16) for determining in accordance with a programme that instantaneous transverse curvature of the strip (5) which depends on the desired value of the longitudinal curvature of the strip in dependence on the changing coil diameter and in consideration of the properties of the material and of the strip tension.

## Revendications

Installation pour l'enroulement de bandes de tôles dressées (5) en bobines, comportant un dispositif d'étirage et de flexion placé avant un bobinoir, qui se compose de deux jeux (1, 2) de rouleaux tendeurs pour la bande (5) à dresser et d'un rouleau dresseur (4) faisant suite à au moins deux rouleaux de flexion (3), entre les jeux (1, 2) de rouleaux tendeurs, ainsi qu'un régulateur (14), qui est relié à un transmetteur (15) de valeur instantanée de l'amplitude des courbures transversales de la bande, placé à la suite du jeu (2) de rouleaux tendeurs du côté de sortie, et qui commande un mécanisme (11) de réglage final pour le réglage du rouleau dresseur, caractérisée par le fait que le régulateur (14) est relié fonctionnellement à un calculateur supplémentaire (16) servant de transmetteur de valeur de consigne et qui, pour compenser les courbures d'enroulement qui se produisent sur le bobinoir, détermine, selon un programme, d'après le diamètre d'enroulement qui varie, compte tenu des propriétés de la matière et de la traction de la bande, des courbures longitudinales en sens inverse et donne à la sortie, comme valeur de consigne, les courbures transversales de la bande (5) correspondant à ces courbures longitudinales de sens inverse.
